# EUROPÄISCHE PATENTSCHRIFT

(11) **EP 3 759 391 B1**
(45) Veröffentlichungstag und Bekanntmachung des Hinweises auf die Patenterteilung: **12.01.2022**
(21) Anmeldenummer: 19708392.6
(22) Anmeldetag: 13.02.2019
(51) Int. Cl.: F23N 5/00, H01H 35/34

(54) **EINRICHTUNG ZUR STATUSANZEIGE EINES GASBRENNERS**
DEVICE FOR INDICATING THE STATUS OF A GAS BURNER
DISPOSITIF D'AFFICHAGE D'ÉTAT D'UN BRÛLEUR À GAZ

(30) Priorität: 27.02.2018 DE 102018001539
(43) Veröffentlichungstag der Anmeldung: 06.01.2021
(73) Patentinhaber: Maxitrol GmbH & Co. KG, 06502 Thale (DE)
(72) Erfinder: HAPPE, Barbara, 06485 Quedlinburg Ot Gernrode (DE)
(86) Internationale Anmeldenummer: PCT/EP2019/000039
(87) Internationale Veröffentlichungsnummer: WO 2019/166124

(56) Entgegenhaltungen:
- DE-A1-102006 034 868
- DE-A1-102009 011 611
- US-A1- 2014 096 850

## Beschreibung

### Technisches Gebiet

Die Erfindung betrifft eine Einrichtung zur Statusanzeige eines Gasbrenners beim Betrieb mit einem Gasregelgerät mit flüssigkeitsgefülltem Temperaturfühler.

### Stand der Technik

Bei gasbetriebener Küchentechnik wird gewünscht den Betriebsstatus anzuzeigen. Es soll durch den Bediener erkannt werden, ob die voreingestellte Betriebstemperatur erreicht ist, das heißt ob z.B. die Fritteuse neu beladen werden kann. Bei Elektrogeräten ist es heute Standard mit einer LED anzuzeigen, dass die voreingestellte Betriebstemperatur erreicht ist und das Heizelement ausschaltet. Bei Gasgeräten gibt es diese Anzeige bisher nur bei Geräten, die mit einer elektronischen Temperaturregelung arbeiten. Gasgeräte mit elektronischer Temperaturregelung haben neben höheren Kosten den entscheidenden Nachteil, dass sie bei Stromausfall nicht benutzt werden können. Für kostengünstigere und stromunabhängige Gasgeräte werden Gasregelgeräte mit flüssigkeitsgefülltem Temperaturfühler verwendet.

Im Gegensatz zu den Gasregelgeräten mit elektronischer Temperaturregelung ist es bei Gasregelgeräten mit flüssigkeitsgefülltem Temperaturfühler nicht ohne weiteres möglich, die IST-Temperatur mit dem eingestellten Sollwert zu vergleichen. Es besteht die Möglichkeit, die Flamme des Gasbrenners mittels Temperaturmessung als Signal für das An- und Ausschalten zu nutzen. Der Nachteil besteht darin, dass eine Elektronik zur Auswertung des Signals erforderlich ist. Probleme bereitet auch die Anordnung des Sensors, insbesondere durch die Vielfalt der Gasbrennerausführungen und Anordnungen.

DE 10 2009 011 611 A1 offenbart ein Gasregelgerät mit flüssigkeitsgefülltem Temperaturfühler, wobei hier die Aufgabenstellung besteht eine Gasregelarmatur zu schaffen, die Verfälschungen des zu regelnden Temperaturwertes, hervorgerufen durch Schwankungen der Umgebungstemperatur, zu minimieren. Eine Einrichtung zur Statusanzeige des Betriebszustandes wird nicht vorgeschlagen.

Aus DE 10 2006 034 868 A1 ist ein Drucksensor bekannt, der bei erhöhtem äußerem Druck über einen durch eine Membran erzeugten Hub auf eine Schnappscheibe wirkt, dabei zwei elektrische Kontakte verbindet und einen Stromkreis schließt.

Dieser Drucksensor als Druckschalter ist weder für Gasanwendungen noch als Anzeige des Betriebsstatus eines Gasbrenners konzipiert.

US 2014/096850 A1 beschreibt die Statusanzeige der Position eines Gasbrennerventils, wobei die Positionierung des Gasbrennerventils von außen durch einen Sensor berührungslos erfasst wird. Die durch die angeschlossene Elektronik ermittelte Position des Gasbrennerventils wird über eine Anzeige ausgegeben.

Diese Lösung arbeitet nicht mit einer im Gas Weg befindlichen Membran, die über deren Hub den Gasdruck des Brenners wiedergibt und in direkter Verbindung mit einem Stromkreis steht.

### Darstellung der Erfindung

Der Erfindung liegt das Problem zugrunde eine in Aufbau und Herstellung einfache Lösung für eine Einrichtung zur Statusanzeige des Gasbrenners bei Nutzung eines Gasregelgerätes mit flüssigkeitsgefülltem Temperaturregler zu schaffen, die unabhängig von den Gegebenheiten der konkreten Gasbrennerausführung und Anordnung funktioniert. Die Anwendbarkeit der Einrichtung zur Statusanzeige soll nicht nur auf die Statusanzeige des Gasbrenners beschränkt bleiben, sondern auch für andere Anzeigen z.B. Zündgas geeignet sein. Die Nachrüstung vorhandener Installationen soll mit dieser Einrichtung möglich sein.

Erfindungsgemäß wird das Problem dadurch gelöst, dass die an einem Ausgang des Gasregelgerätes zum Gasbrenner verbundene Einrichtung aus einem Gehäuse besteht, die mindestens zwei miteinander verbundene Kammern aufweist, die durch eine einseitig mit einem elektrisch leitenden Bauteil verbundenen Membran gasdicht getrennt sind, wobei die Kammer A mit dem Gasausgang des Gasregelgerätes verbunden ist, die Membran durch eine Öffnung in der Kammer A bei geöffnetem Gasventil mit dem Gasdruck des Gasbrenners beaufschlagt einen Hub erzeugt, die Kammer B, in der die Seite der Membran mit dem verbundenen elektrisch leitenden Bauteil positioniert ist, durch den Hub über nach außen geführte Kontaktelemente einen Stromkreis schließt und den Betriebsstatus in geeigneter Weise anzeigt.

Bei geschlossenem Gasventil geht der Hub der Membran mit der ihr eigenen Federsteifigkeit in die Ausgangslage zurück. Der Stromkreis öffnet und es wird kein Betriebsstatus mehr anzeigt.

Damit wurde eine Lösung gefunden, mit der die weiter oben genannten Nachteile des Standes der Technik beseitigt werden.

Vorteilhafte Ausgestaltungen der Erfindung gehen aus den Unteransprüchen hervor.

So erweist es sich als günstige Ausgestaltung der Einrichtung, dass die Kammer A des Gehäuses abweichend mit zwei Verbindungsstellen ausgeführt ist, um angeschlossen an den Zündgasausgang in der Zuführungsleitung zwischen Gasregelgerät und Zündgasbrenner als Statusanzeige des Zündgases zu dienen. Eine weitere günstige Ausgestaltung der Einrichtung ist, wenn die Kammer A des Gehäuses, die mit zwei Verbindungsstellen ausgeführt ist, als Fitting in der Zuführungsleitung zwischen Gasregelgerät und Gasbrenner angeordnet ist.

Eine andere mögliche Ausgestaltung besteht darin, wenn statt Anschluss einer Statusanzeige ein Relais an der Kontaktierung angeschlossen wird, das wiederum externe Komponenten abhängig schalten kann.

Aufgrund das die Membran eine Federsteifigkeit aufweist, die bei ausreichendem Hub den Einsatz einer separaten Rückstellfeder zum Öffnen des Stromkreises beim Schließen des Gasventils des Gasregelgerätes erübrigt, führt zu einer weiteren günstigen Ausgestaltung.

Der einfache Aufbau und die Funktionsweise der Einrichtung bedingen, dass eine an die Einbausituation angepasste Druckeinstellung der Einrichtung nicht notwendig ist.

### Ausführungsbeispiele

Beispielhafte Ausgestaltungen der erfindungsgemäßen Einrichtung werden nachstehend an Ausführungsbeispielen näher beschrieben. Es zeigen:
- Fig. 1: eine erfindungsgemäße Einrichtung angebaut am Gasregelgerät als Statusanzeigen für Gasbrenner und Zündgasbrenner,
- Fig. 2: eine erfindungsgemäße Einrichtung in geschnittener Darstellung in Offenstellung,
- Fig. 3: eine erfindungsgemäße Einrichtung in geschnittener Darstellung in Geschlossenstellung,
- Fig. 4: eine erfindungsgemäße Einrichtung in geschnittener Darstellung mit Kammer A zum direkten Verbinden mit dem Gasregelgerät mittels Gewinde und Dichtelement,
- Fig. 5: eine erfindungsgemäße Einrichtung in geschnittener Darstellung mit Kammer A zum gasdichten Einbau in eine Zuführungsleitung zum Brenner,
- Fig. 6: eine erfindungsgemäße Einrichtung in geschnittener Darstellung mit Verbindung zu einem Adapter zum gasdichten Einbau als Fitting in eine Zuführungsleitung zum Brenner ohne Dichtelemente.

In der Figur 1 ist ein beispielhafter Aufbau unter Einbeziehung der erfindungsgemäßen Einrichtungen 1 und 1a zur Statusanzeige eines Gasbrenners 2 und eines Zündgasbrenners 3 in Verbindung mit einem Gasregelgerät 4 mit flüssigkeitsgefülltem Temperaturregler dargestellt, das vorzugsweise für ein gasbetriebenes Heizgerät oder dergleichen bestimmt ist. Das Gasregelgerät 4 ermöglicht die Bedienung und Überwachung eines Gasbrenners 2 sowie die Einstellung und Regelung der gewünschten Temperatur, indem die zum Gasbrenner strömende Gasmenge gesteuert wird.

Das Gasregelgerät 4 besteht in diesem Beispiel aus einem Gehäuse 5, das mit Richtungspfeilen gekennzeichnete Gaseingänge 6 und 6a sowie mit Richtungspfeilen gekennzeichnete Gasausgänge 7 und 7a und einen Zündgasausgang 8 aufweist. Im Gehäuse 5 sind in Strömungsrichtung des Gases gesehen, nachfolgende Funktionseinheiten untergebracht:
- Inbetriebnahme mit Zündsicherungsventil (nicht dargestellt)
- Steuerungseinheit mit flüssigkeitsgefülltem Temperaturregler für die zum Hauptbrenner strömende Gasmenge (nicht dargestellt)

Aufbau und Wirkungsweise der Gasregelarmatur sind dem Fachmann bekannt. Auf eine nähere Darstellung und Erläuterung der Einzelheiten wird deshalb in diesem Ausführungsbeispiel verzichtet.

Wie in Fig. 1 dargestellt, ist die erfindungsgemäße Einrichtung 1 an einem der beiden Ausgänge 7a des Gasregelgerätes 4 gasdicht montiert. Am zweiten Gasausgang 7 ist die Zuführungsleitung 9 zum Gasbrenner 2 angeschlossen. Der jeweils nicht an das Gasnetz angeschlossene Gaseingang 6 oder 6a ist mit einem nicht dargestellten Verschlusselement, vorzugweise Gewindestopfen, abgedichtet. Die elektrischen Kontaktelemente 10 der Einrichtung 1 sind mit der Spannungsquelle 11 und der LED 12 elektrisch verbunden. Eine zweite, modifizierte erfindungsgemäße Einrichtung 1a, dargestellt in Fig. 5, ist in der Zündgaszuführungsleitung 13 eingebaut. Deren elektrische Kontaktelemente 10 sind mit der Spannungsquelle 11und der LED 12a elektrisch verbunden.

Wie in Fig. 2 dargestellt, besteht die erfindungsgemäße Einrichtung 1 aus einem Gehäuse 14 mit zwei miteinander verbundenen Kammern, der Kammer A 17 und der Kammer B 19. Die Kammer A 17 aus sicherheitstechnischen Gründen aus metallischem Werkstoff, ist mit dem Gasausgang 7a des Gasregelgerätes 4 verbunden, in diesem Ausführungsbeispiel durch eine im Gewinde dichtende Verschraubung 25. Als Alternative Verbindung zur Gasregeleinrichtung kann mittels modifizierter Kammer A 17a eine Verschraubung mit zylindrischem Gewinde 27 und einem Dichtelement 26, wie in Fig. 4 dargestellt, dienen. Beide Kammern sind durch eine Membran 16 voneinander abgedichtet. Die äußere umlaufende Wulst der Membran dient hierbei als formschlüssiges Dichtelement. Beide Kammern sind in diesem Ausführungsbeispiel über eine Verschraubung (30) miteinander verbunden. An die Membran 16 ist einseitig eine elektrisch leitende, zentrisch gelochte Scheibe 15 durch eine Schnappverbindung angebaut. Die Membran mit der angebauten Scheibe ist in Richtung der Kammer B 19 positioniert. Die Kammer B 19 aus nicht elektrisch leitendem Material, vorzugsweise Kunststoff bestehend, nimmt zwei voneinander isolierte Kontaktelemente 10 auf. Diese Kontaktelemente 10 sind durch Schlitze in der Kammer B 19 in das Innere eingefügt und durch elektrisch leitende Befestigungen 10a positioniert und in geeigneter Weise fest verbunden, in diesem Beispiel durch Umformen der Befestigungen. Die in Fig. 2 dargestellte erfindungsgemäße Einrichtung zeigt die Offenstellung, das heißt die Membran befindet sich, weil kein Brennerdruck anliegt, am unteren Anschlag 21. Der Stromkreis 20 ist offen, es erfolgt keine Statusanzeige. Liegt durch Öffnen des Hauptventils im Gasregelgerät Druck am Gasbrenner 2 an, wird der Druck durch die Öffnung 18 in das Innere der erfindungsgemäßen Einrichtung 1 auf die untere Seite der Membran 16 übertragen. Von Vorteil ist dabei, dass die Größe der Öffnung 18 so bemessen ist, dass bei Zerstörung der Membran 16 im Havariefall keine zündfähige, unzulässig hohe Gasmenge austreten kann. Weiterhin ermöglicht diese Auslegung, dass die Kammer B 19 kostengünstig aus Kunststoff gefertigt werden kann. Unter dem anliegenden Druck bewegt sich die Membran 16 bis zum oberen Anschlag, der durch beide elektrisch leitenden Befestigungen 10a gebildet wird. Die Endlage der Membran 16 unter anliegendem Druck wird in Fig.3 dargestellt. Mit dem Erreichen der Endlage der Membran 16 werden durch die Scheibe 15 beide Befestigungen 10a elektrisch verbunden, der Stromkreis 20 ist geschlossen und die Statusanzeige erfolgt über die angeschlossene LED 12. Der Status wird dauerhaft angezeigt, solange Druck am Gasbrenner 2 anliegt. Die Statusanzeige verlischt, LED 12 aus, wenn das durch den flüssigkeitsgefüllten Temperaturfühler 28 gesteuerte Ventil des Gasregelgerätes 4 schließt.

Die in Fig. 1 dargestellte zweite, erfindungsgemäße Einrichtung 1a, im Detail als Schnitt in Fig. 5 dargestellt, weist eine baulich modifizierte Kammer A 17b auf. Diese Kammer A weist zum Einbau in eine Zuführungsleitung, in diesem Beispiel die Zuführungsleitung 13 zum Zündbrenner 3, zwei Verbindungstellen als Eingang 22 und Ausgang 23 auf, hier vorzugsweise ausgelegt als metallisch dichtende Doppelkegelringverschraubung. Der Aufbau und die Funktionsweise der Statusanzeige entspricht auch bei diesem Beispiel der erfindungsgemäßen Einrichtung 1.

Im Unterschied dazu erfolgt hier die Statusanzeige über eine zweite LED 12a in Abhängigkeit des Drucks am Zündgasbrenner 3. Mit Betätigung der Inbetriebnahme 24 des Gasregelgerätes 4 wird ein nicht dargestelltes Zündsicherungsventil geöffnet, Zündgas zum Zündbrenner freigegeben und gezündet. Da die Einrichtung 1a direkt in die Zuführungsleitung 13 eingebaut ist führt hier der Druck am Zündbrenner zur Hubbewegung der Membran 16. Das Schließen des Stromkreises 20 über die Befestigungen 10a und Kontaktelemente10 erfolgt in gleicher Weise wie im vorangegangenen Beispiel. Wird das Gasregelgerät außer Betrieb gesetzt geht der Zündgasdruck auf null. Die Membran 16 bewegt sich bis zum unteren Anschlag 21 zurück, der Stromkreis 20 wird geöffnet und die Statusanzeige, LED 12a, verlischt.

Steht für die erfindungsgemäße Einrichtung 1 kein direkter Anschluss an einen Gasausgang der Gasregeleinrichtung 4 zur Verfügung kann wie in Fig. 6 gezeigt über eine modifizierte Kammer A 17c ein Fitting angebaut werden, der den direkten Einbau in die Zuführungsleitung zum Gasbrenner erlaubt. In diesem Beispiel werden als Eingang 22 und Ausgang 23 im Gewinde dichtende Verschraubungen verwendet. Mit dieser Ausführung kann die erfindungsgemäße Einrichtung 1 universell als Statusanzeige für einen Gasbrenner genutzt werden und / oder nachträglich in vorhandene Gasgeräte eingebaut werden.

Die erfindungsgemäße Einrichtung ist selbstredend nicht auf die dargestellten Ausführungsbeispiele beschränkt. Vielmehr sind Änderungen, Abwandlungen und Kombinationen möglich, ohne den Rahmen der Erfindung zu verlassen.

So lässt sich ein erweiterter Anwendungsbereich erschließen, wenn anstelle des vorher beschriebenen Stromkreises zur Statusanzeige ein Relais angeschlossen wird. Über dieses Relais können in Abhängigkeit vom herrschenden Druck am Brenner Komponenten, wie zum Beispiel ein Gebläse, ein- und ausgeschaltet werden.

### Aufstellung der Bezugszeichen

- 1: erfindungsgemäße Einrichtung
- 1a: Einrichtung mit modifizierter Kammer A
- 2: Gasbrenner
- 3: Zündgasbrenner
- 4: Gasregelgerät
- 5: Gehäuse (Gasregelgerät)
- 6: Gaseingang (Boden)
- 6a: Gaseingang (Seite)
- 7: Gasausgang (Seite)
- 7a: Gasausgang (Boden)
- 8: Zündgasausgang
- 9: Zuführungsleitung (Gasbrenner)
- 10: Kontaktelemente
- 10a: oberer Anschlag (Befestigungen)
- 11: Spannungsquelle
- 12: LED (Betriebsstatus Gasbrenner)
- 12a: LED (Betriebsstatus Zündgasbrenner)
- 13: Zuführungsleitung (Zündgas)
- 14: Gehäuse (Einrichtung)
- 15: Scheibe
- 16: Membran
- 17: Kammer A (Fig.2 Fig. 3)
- 17a: Kammer A (Fig.4)
- 17b: Kammer A (Fig.5)
- 17c: Kammer A (Fig.6)
- 18: Öffnung
- 19: Kammer B
- 20: Stromkreis
- 21: unterer Anschlag
- 22: Eingang
- 23: Ausgang
- 24: Inbetriebnahme
- 25: Gewinde, konisch
- 26: Dichtelement
- 27: Gewinde, zylindrisch
- 28: Temperaturfühler
- 29: Fitting
- 30: Verschraubung

## Patentansprüche

1. Einrichtung zur Statusanzeige eines Gasbrenners beim Betrieb mit einem Gasregelgerät mit flüssigkeitsgefülltem Temperaturfühler **dadurch gekennzeichnet, dass** die an einem Ausgang (7a) des Gasregelgerätes (4) zum Gasbrenner (2) verbundene Einrichtung (1) aus einem Gehäuse (14) besteht, die mindestens zwei miteinander verbundene Kammern aufweist, die durch eine einseitig mit einem elektrisch leitenden Bauteil (15) verbundenen Membran (16) gasdicht getrennt sind, wobei die Kammer A (17) mit dem Gasausgang (7a) des Gasregelgerätes (4) verbunden ist, die Membran (16) durch eine Öffnung (18) in der Kammer A (17) bei geöffnetem Gasventil mit dem Gasdruck des Gasbrenners (2) beaufschlagt einen Hub erzeugt, die Kammer B (19), in der die Seite der Membran (16) mit dem verbundenen elektrisch leitenden Bauteil (15) positioniert ist, durch den Hub über nach außen geführte Kontaktelemente (10) einen Stromkreis (20) schließt und den Betriebsstatus in geeigneter Weise (12) anzeigt, wohingegen bei geschlossenen Gasventil der Hub der Membran (16) mit der ihr eigenen Federsteifigkeit in die Ausgangslage (21) zurück geht, den Stromkreis (20) öffnet und keinen Betriebsstatus mehr anzeigt.

2. Einrichtung nach Patentanspruch 1 **dadurch gekennzeichnet, dass** die Kammer A (17) des Gehäuses (14) abweichend mit zwei Verbindungsstellen (22, 23) ausgeführt ist, um angeschlossen an den Zündgasausgang (8) in der Zuführungsleitung (13) zwischen Gasregelgerät (4) und Zündgasbrenner (3) als Statusanzeige des Zündgases zu dienen.

3. Einrichtung nach Patentanspruch 2 **dadurch gekennzeichnet, dass** die Einrichtung als Fitting (29) in der Zuführungsleitung (9) zwischen Gasregelgerät (4) und Gasbrenner (2) angeordnet ist.

4. Einrichtung nach Patentanspruch 1 **dadurch gekennzeichnet, dass** anstelle des vorher beschriebenen Stromkreises (20) durch Anschluss eines Relais an die Kontaktelemente (10) externe Komponenten geschaltet werden.

5. Einrichtung nach Patentanspruch 1 **dadurch gekennzeichnet, dass** die Membran (16) eine Federsteifigkeit aufweist, die bei ausreichendem Hub den Einsatz einer separaten Rückstellfeder zum Öffnen des Stromkreises (20) beim Schließen des Gasventils des Gasregelgerätes (4) erübrigt.

6. Einrichtung nach Patentanspruch 1 **dadurch gekennzeichnet, dass** eine Druckeinstellung nicht notwendig ist.

## Claims

1. Device for indicating the status of a gas burner when operated with a gas control apparatus with liquid-filled temperature controller **characterised in that** the device (1) connected to an outlet (7a) of the gas control apparatus (4) for the gas burner (2) consists of a housing (14) which has at least two interconnected chambers, which are separated gas-tight by a membrane (16) connected on one side to an electrically conductive component (15), wherein the chamber A (17) is connected to the gas outlet (7a) of the gas control apparatus (4), the membrane (16) to which the gas pressure of the gas burner (2) is applied through an opening (18) in the chamber A (17) when the gas valve is open, produces a stroke, by means of which the chamber B (19) in which the side of the membrane (16) having the connected electrically conductive component (15) is positioned, closes a circuit (20) via contact elements (10) led outwards and suitably (12) indicates the operating status, whereas when the gas valve is closed, the stroke of the membrane (16) goes back to the starting position (21) at its own spring constant, the circuit (20) is opened and no operating status is indicated.

2. Device according to claim 1, **characterised in that** the chamber A (17) of the housing (14) is designed differently with two connection points (22, 23) to serve as a status indicator of the pilot gas on connection to the pilot gas outlet (8) in the supply line (13) between gas control apparatus (4) and pilot gas burner (3).

3. Device according to claim 2, **characterised in that** the device is arranged as a fitting (29) in the supply line (9) between gas control apparatus (4) and gas burner (2).

4. Device according to claim 1, **characterised in that,** instead of the circuit (20) described above, external components are switched by connecting a relay to the contact elements (10).

5. Device according to claim 1, **characterised in that** the membrane (16) has a spring constant that with sufficient stroke eliminates the use of a separate restoring spring to open the circuit (20) when the gas valve of the gas control apparatus (4) is shut.

6. Device according to claim 1, **characterised in that** a pressure setting is not necessary.

## Revendications

1. Dispositif pour indiquer l'état d'un bruleur à gaz lors du fonctionnement avec un appareil de régulation de gaz comprenant un capteur de température rempli de liquide, **caractérisé en ce que** le dispositif (1) relié à une sortie (7a) de l'appareil de régulation de gaz (4) vers le bruleur à gaz (2) se compose d'un boîtier (14) qui comprend au moins deux chambres reliées entre elles, qui sont séparées de manière étanche au gaz par une membrane (16) reliée d'un côté à un composant (15) électriquement conducteur, la chambre A (17) étant reliée à la sortie de gaz (7a) de l'appareil de régulation de gaz (4), la membrane (16) qui est soumise à la pression du gaz du bruleur à gaz (2) à travers une ouverture (18) dans la chambre A (17) lorsque la soupape de gaz est ouverte générant une course, la chambre B (19) dans laquelle est positionné le côté de la membrane (16) comprenant le composant (15) électriquement conducteur relié fermant un circuit électrique (20) au moyen de la course via des éléments de contact (10) guidés vers l'extérieur et indiquant de façon appropriée (12) l'état de fonctionnement, alors que, lorsque la soupape de gaz est fermée, la course de la membrane (16) revient à la position initiale (21) par sa propre raideur de ressort, ouvre le circuit électrique (20) et n'indique plus d'état de fonctionnement.

2. Dispositif selon la revendication 1, **caractérisé en ce que** la chambre A (17) du boîtier (14) est réalisée différemment avec deux points de liaison (22, 23) pour servir d'indicateur d'état du gaz d'allumage lorsqu'elle est connectée à la sortie de gaz d'allumage (8) dans le conduit d'alimentation (13) entre l'appareil de régulation de gaz (4) et le bruleur à gaz d'allumage (3).

3. Dispositif selon la revendication 2, **caractérisé en ce que** le dispositif est disposé en tant que raccord (29) dans le conduit d'alimentation (9) entre l'appareil de régulation de gaz (4) et le bruleur à gaz (2).

4. Dispositif selon la revendication 1, **caractérisé en ce qu'**au lieu du circuit électrique (20) décrit précédemment, des composants externes sont commutés en connectant un relais aux éléments de contact (10).

5. Dispositif selon la revendication 1, **caractérisé en ce que** la membrane (16) présente une raideur de ressort qui, en cas de course suffisante, rend inutile l'utilisation d'un ressort de rappel séparé pour ouvrir le circuit électrique (20) lors de la fermeture de la soupape de gaz de l'appareil de régulation de gaz (4).

6. Dispositif selon la revendication 1, **caractérisé en ce qu'**un réglage de la pression n'est pas nécessaire.
